# EUROPÄISCHE PATENTSCHRIFT

(11) **EP 1 715 784 B1**
(45) Veröffentlichungstag und Bekanntmachung des Hinweises auf die Patenterteilung: **15.04.2009**
(21) Anmeldenummer: 05857305.6
(22) Anmeldetag: 18.02.2005
(51) Int. Cl.: A47L 17/00

(54) **VORRICHTUNG ZUM REINIGEN EINES HOHLGEFÄSSES**
DEVICE FOR CLEANING A HOLLOW CONTAINER
DISPOSITIF DE NETTOYAGE D'UN RECIPIENT CREUX

(30) Priorität: 20.02.2004 DE 102004008829
(43) Veröffentlichungstag der Anmeldung: 02.11.2006
(73) Patentinhaber: KOHLRUSS, Gregor, 46414 Rhede (DE); WIESNER, Hubert, D-46354 Südlohn (DE); GRIEBE, Oliver, 46414 Rhede (DE)
(72) Erfinder: KOHLRUSS, Gregor, 46414 Rhede (DE); WIESNER, Hubert, D-46354 Südlohn (DE); GRIEBE, Oliver, 46414 Rhede (DE)
(74) Vertreter: Schneiders, Josef
(86) Internationale Anmeldenummer: PCT/EP2005/001708
(87) Internationale Veröffentlichungsnummer: WO 2006/092152

(56) Entgegenhaltungen:
- CH-A- 4 306
- CH-A- 24 204
- CH-A- 167 467
- GB-A- 2 270 831
- US-A- 2 432 924
- US-A- 4 317 249
- US-A1- 2002 112 301
- US-A1- 2003 056 809
- PATENT ABSTRACTS OF JAPAN Bd. 1998, Nr. 12, 31. Oktober 1998 (1998-10-31) -& JP 10 179256 A (MAMEITA:KK), 7. Juli 1998 (1998-07-07)

## Beschreibung

Die Erfindung betrifft eine Vorrichtung zum Reinigen eines Hohlgefäßes, welches oben einen engen Hals und darunter einen radial aufgeweiteten Hohlraum aufweist, mit einem Hangriff und einem durch den engen Hals des Hohlgefäßes hindurchführbaren Reinigungskopf, der mit Reinigungsmaterial versehen ist und im Inneren des Hohlraums aufpreizbar ist.

Reinigungsvorrichtungen der genannten Art sind beispielsweise aus der CH-PS 43 06, CH-PS 24 204 oder CH-PS 167 467 bekannt. Bei den vorbekannten Reinigungsvorrichtungen ist der Reinigungskopf als mehrteiliger Bürstenkopf ausgebildet, der durch einen entsprechenden Betätigungsmechanismus aufspreizbar ist. Hierdurch legen sich die Teile des Borstenkopfes an die Wandungen des Hohlgefäßes an, welches auf diese Art und Weise intensiv gereinigt werden kann.

Eine Vorrichtung gemäss dem Oberbegriff des Anspruchs 1 ist aus US 2002/0112301 A1 bekannt.

Die vorbekannten Vorrichtungen sind insbesondere für Flaschen oder ähnlich Hohlgefäße geeignet. Sie sind weniger geeignet, wenn es darauf ankommt, ein Hohlgefäß zu reinigen, welches eine sehr starke radiale Auswölbung hat, wie dies beispielsweise bei Dekantiergefäßen für Rotwein der Fall ist. Hier können sich die starr ausgebildeten Teile des Bürstenkopfes nicht mehr ausreichend den Ausbauchungen der Wandungen anpassen.

Es ist deshalb Aufgabe der Erfindung, die Vorrichtung der eingangs genannten Art dahingehend weiterzubilden, daß sich der Reinigungskopf besser den Konturen des Hohlgefäßes anpassen kann, um eine verbesserte Reinigungswirkung zu erzielen.

Zur Lösung dieser Aufgabe schlägt die Erfindung ausgehend von einer Vorrichtung der eingangs genannten Art vor, daß der Reinigungskopf aus mindestens einer weitgehend steifen, sich in Einschieberichtung erstreckenden Schlaufe aus elastischem Material besteht, die mit Reinigungsmaterial überzogen ist und sich beim Aufstauchen auf dem Boden des Gefäßes nach außen verbiegt und dabei am Boden und den Wandungen des Hohlgefäßes unter Anpassung an deren Kontur anlegt.

Beim Gebrauch der Vorrichtung gemäß der Erfindung wird zunächst das untere Ende der Schlaufe eng zusammengebogen, so daß die Schlaufe durch den engen Hals des Hohlgefäßes von oben in das Hohlgefäß eingeführt werden kann, bis die Schlaufe gegen den Boden des Hohlgefäßes stößt. Bei weiterem Einschieben der Schlaufe in das Hohlgefäß verbiegt sich die Schlaufe durch Aufstauchen auf dem Boden radial nach außen und legt sich dabei gegen den Boden und die Wandungen des Hohlgefäßes an. Wegen ihrer Elastizität paßt sich die Schlaufe dabei den Konturen des Bodens und der Wandung vollkommen an. An ihrer Außenseite ist die Schlaufe mit einem geeigneten Reinigungsmaterial überzogen. Bei diesem Reinigungsmaterial kann es sich beispielsweise um einen geeigneten Reinigungsplüsch handeln. Durch Verdrehen des Gefäßes relativ zu der Schlaufe werden der Boden und die Wandungen des Hohlgefäßes intensiv gereinigt oder getrocknet.

Die Schlaufe besteht aus einem flachen Kunststoffband, welches mit dem Reinigungsmaterial verbunden ist. Das flache Kunststoffband ermöglicht relativ große Kontaktflächen an den Wandungen und dem Boden des zu reinigenden Gefäßes. Außerdem überträgt ein solches Band am besten die bei der Reinigungsarbeit zu übertragenden Kräfte und Momente, ohne das die Anpassungsfähigkeit an die Konturen des Hohlgefäßes verloren geht.

Eine noch bessere Anpassungsfähigkeit und Handhabbarkeit ergibt sich dadurch dass das Kunststoffband der Schlaufe in den weniger auf Biegung beanspruchten Bereichen eine höhere Biegefestigkeit als in den höher auf Biegung beanspruchten Bereichen hat. Auf diese Weise ist es möglich, die als Reinigungskopf dienende Schlaufe optimal dem Verlauf des zu reinigenden Gefäß anzupassen.

Die höhere Biegesteifigkeit in bestimmten Bereichen der Schlaufe wird dadurch erreicht, daß das Kunststoffband dort zwei oder mehrlagig ausgebildet ist.

Das Reinigungsmaterial ist zweckmäßig als über das Kunststoffband gezogene, auswechselbare Hülle ausgebildet. Auf diese Weise kann das Reinigungsmaterial auf einfach Weise anderweitig gereinigt werden, z. B. in der Waschmaschine, und im Bedarfsfall ausgewechselt werden.

Sofern es in erster Linie auf die mechanische Reinigung der Wandungen des Hohlgefäßes ankommt, ist das Reinigungsmaterial an der Außenseite mit scheuernd wirkenden Textilfasern versehen. Wenn die Vorrichtung allerdings dazu verwendet werden soll, die Innenwand von Hohlgefäßen tropfenfrei trocken zu wischen, besteht das Reinigungsmaterial an der Außenseite aus trocknend wirkenden Textilfasern.

Ein Ausführungsbeispiel der Erfindung wird im folgenden anhand der Zeichnungen näher erläutert. Es zeigen:
- Fig.1:: Die Vorrichtung gemäß der Erfindung schematischen Seitenansicht;
- Fig. 2:: die Vorrichtung gemäß Figur 1 beim Reinigen eines Dekantiergefäßes;
- Fig. 3a, 3b, 3c:: Schnitte durch das die Schlaufe bildende Kunststoffband, einlagig, zweilagig und dreilagig.

In der Zeichnung sind der Handgriff des Reinigungsgerätes mit dem Bezugszeichen 1 und der Reinigungskopf mit dem Bezugszeichen 2 bezeichnet. Der Reinigungskopf 2 weist eine Schlaufe 3 auf, die aus einem flachen Kunststoffband 4 hergestellt ist, welches mit seinen beiden Enden 4a und 4b am Handgriff 1 befestigt ist.

Das Kunststoffband 4 ist in seinem sich unmittelbar an den Handgriff anschließenden Bereich dreilagig ausgebildet und hat dort aus diesem Grund eine verhältnismäßig große Steifigkeit. In den sich anschließenden Bereichen ist das Kunststoffband 4 demgegenüber zweilagig ausgebildet (vgl. Figur 3b), und hat dort deshalb eine mittelmäßige Steifigkeit. Am unteren Ende der Schlaufe 3 ist das Kunststoffband 4 demgegenüber einlagig ausgebildet und hat dort deshalb die geringste Steifigkeit.

Außen ist das Kunststoffband 4 von einer Hülle 5 aus einem Reinigungstextil, z. B. einem Reinigungsplüsch umgeben. Diese Hülle 5 kann von dem Kunststoffband 4 abgezogen werden und separat gereinigt werden, bzw. ausgewechselt werden. Zum Ablösen von Verunreinigung der Wand des zu reinigenden Hohlgefäßes ist diese Hülle 5 außen mit scheuernden Textilfasern versehen. Alternativ oder zusätzlich kann die Hülle 5 zum Zwecke des Trocknens auch mit trockenen Textilfasern versehen sein.

Wie aus Figur 2 ersichtlich ist, wird der als Schlaufe 3 ausgebildete Reinigungskopf 2 von oben in das zu reinigende Hohlgefäß 6 (hier ein Rotwein-Dekantiergefäß) eingeführt werden. Sobald die Schlaufe 3 mit ihrem unteren Ende auf den Boden des Hohlgefäßes 6 auftrifft, biegen sich die Schenkel der Schlaufe 3 nach außen. Beim weiteren Einschieben der Schlaufe 3 in den engen Hals des Hohlgefäßes 6 schmiegen sich die elastischen Schenkel der Schlaufe 2 an den Boden und die Wandungen des Hohlgefäßes 6 an und passen sich dabei deren Kontur an.

Zum Reinigen des Hohlgefäßes 6 wird sodann eine relative Drehbewegung zwischen der Reinigungsvorrichtung einerseits und dem Hohlgefäß 6 andererseits erzeugt. Wenn die Hülle 5 mit Scheuerfasern bestückt ist, werden dabei Verunreinigungen von der Wandung bzw. vom Boden des Hohlgefäßes 6 mechanisch abgelöst. Wenn demgegenüber die Hülle 5 mit trocknenden Textilfasern bestückt ist, können auf diese Weise die Wandungen und der Boden des Hohlgefäßes schlierenfrei getrocknet werden.

Zum Reinigen der Hülle 5 kann diese von dem Kunststoffband 4 abgezogen werden und separat gewaschen werden, z. B. in der Waschmaschine.

## Patentansprüche

1. Vorrichtung zum Reinigen eines Hohlgefäßes (6), welches oben einen engen Hals und darunter einen radial aufgeweiteten Hohlraum aufweist, mit einem Handgriff (1) und einem durch den engen Hals des Hohlgefäßes (6) hindurchführbaren Reinigungskopf (2), der mit Reinigungsmaterial versehen ist und im Inneren des Hohlgefäßes aufspreizbar ist, wobei der Reinigungskopf (2) aus einer weitgehend steifen, sich in Einschieberichtung erstreckenden Schlaufe (3) aus elastischem Material besteht, die mit Reinigungsmaterial überzogen ist und sich beim Aufstauchen auf dem Boden des Hohlgefäßes (6) nach außen verbiegt und dabei am Boden und den Wandungen des Hohlgefäßes (6) unter Anpassung an deren Kontur anlegt, und wobei die Schlaufe (3) aus einem flachen Kunststoffband (4) besteht, welches mit dem Reinigungsmaterial verbunden ist, und das Kunststoffband (4) der Schlaufe (3) in den weniger auf Biegung beanspruchten Bereichen eine höhere Biegesteifigkeit als in den höher auf Biegung beanspruchten Bereichen hat,
**dadurch gekennzeichnet, daß** das Kunststoffband (4) in den Bereichen höherer Biegesteifigkeit zwei- oder mehrlagig ausgebildet ist.

2. Vorrichtung nach Anspruch 1, **dadurch gekennzeichnet, daß** das Reinigungsmaterial als auswechselbar über das Kunststoffband (4) gezogene Hülle (5) ausgebildet ist.

3. Vorrichtung nach Anspruch 2, **dadurch gekennzeichnet, daß** das Reinigungsmaterial an der Außenseite mit scheuernd wirkenden Textilfasern versehen ist.

4. Vorrichtung nach Anspruch 2, **dadurch gekennzeichnet, daß** das Reinigungsmaterial an der Außenseite mit trocknend wirkenden Textilfasern versehen ist.

## Claims

1. A device for cleaning a hollow container (1) which has a narrow neck at the top and therebelow a radially enlarged cavity, comprising a handle (1) and a cleaning head (2) which can be passed through the narrow neck of the hollow container (6) and which is provided with cleaning material and which can be spread open in the interior of the hollow container, wherein the cleaning head (2) comprises a substantially stiff loop (3) of elastic material which extends in the insertion direction and which is covered with cleaning material and which bends outwardly when it is upset against the bottom of the hollow container (2) and in so doing bears against the bottom and the walls of the hollow container (6) with adaptation to the contour thereof, and wherein the loop (3) comprises a flat plastic strip (4) connected to the cleaning material and the plastic strip (4) of the loop (3) in the regions which are less heavily stressed in bending has a higher bending strength than in the regions which are more highly stressed in bending,
**characterised in that**
the plastic strip (4) is of a configuration involving two or more layers in the regions of higher bending strength.

2. A device according to claim 1 **characterised in that** the cleaning material is in the form of a sleeve (5) which is interchangeably pulled over the plastic strip (4).

3. A device according to claim 2 **characterised in that** the cleaning material is provided at the outside with textile fibres having a scouring action.

4. A device according to claim 2 **characterised in that** the cleaning material is provided at the outside with textile fibres having a drying action.

## Revendications

1. Dispositif de nettoyage d'un récipient creux (6) qui présente en haut un col étroit et en dessous un espace creux élargi radialement, avec une poignée (1) et une tête de nettoyage (2) pouvant être guidée à travers le col étroit du récipient creux (6), qui est munie de matériau de nettoyage et peut être expansée à l'intérieur du récipient creux, où la tête de nettoyage (2) est constituée d'une boucle (3) en matériau élastique, sensiblement rigide, s'étendant dans la direction d'introduction, qui est recouverte de matériau de nettoyage et, lors de la butée contre le fond du récipient creux (6), se déforme vers l'extérieur et s'applique ainsi au fond et aux parois du récipient creux (6) en s'adaptant au contour de celui-ci, et où la boucle (3) est constituée d'une bande plate de matériau synthétique (4) qui est reliée au matériau de nettoyage, et en ce que la bande de matériau synthétique (4) de la boucle (3), dans les zones moins sollicitées en flexion, possède une plus grande résistance à la flexion que dans les zones sollicitées plus fortement en flexion,
**caractérisé en ce que** la bande de matériau synthétique (4) est réalisée dans les zones d'une plus grande rigidité à la flexion en deux ou plusieurs couches.

2. Dispositif selon la revendication 1, **caractérisé en ce que** le matériau de nettoyage est réalisé comme gaine (5) tirée échangeablement sur la bande de matériau synthétique (4).

3. Dispositif selon la revendication 2, **caractérisé en ce que** le matériau de nettoyage présente au côté extérieur des fibres textiles à effet de frottement.

4. Dispositif selon la revendication 2, **caractérisé en ce que** le matériau de nettoyage présente au côté extérieur des fibres textiles à effet de séchage.
